# EUROPÄISCHE PATENTSCHRIFT

(11) **EP 0 921 248 B1**
(45) Veröffentlichungstag und Bekanntmachung des Hinweises auf die Patenterteilung: **26.03.2003**
(21) Anmeldenummer: 98121672.4
(22) Anmeldetag: 13.11.1998
(51) Int. Cl.: E04B 9/18, E04B 9/20

(54) **Laschenabhänger**
Suspension ties
Brides de suspension

(30) Priorität: 05.12.1997 DE 29721485 U
(43) Veröffentlichungstag der Anmeldung: 09.06.1999
(73) Patentinhaber: Richter-System GmbH & Co. KG, 64343 Griesheim (DE)
(72) Erfinder: Knauf, Alfons Jean, 65189 Wiesbaden (DE)
(74) Vertreter: Katscher, Helmut, Dipl.-Ing.

(56) Entgegenhaltungen:
- EP-A- 0 057 454
- EP-A- 0 223 680
- EP-A- 0 566 510
- BE-A- 638 926
- DE-U- 8 902 613
- DE-U- 29 700 387
- FR-A- 1 482 530

## Beschreibung

Die Erfindung betrifft einen Laschenabhänger zum Abhängen von Profilträgern, bestehend aus einer den Profilträger umgreifenden Blechlasche, deren Laschenenden miteinander verbunden sind, und einem mit den Laschenenden verbundenen Abhängerstab.

Derartige Laschenabhänger dienen dazu, vorzugsweise horizontal oder angenähert horizontal verlaufende Profilträger von einer Rohdecke oder einer Tragkonstruktion abzuhängen. Hierzu ist es erforderlich, die beiden Laschenenden miteinander und mit einem den Laschenabhänger tragenden Abhänger Abhängerelement, vorzugsweise einem Abhängerstab, zu verbinden. Eine sehr einfache Konstruktion besteht darin, die beiden Abhängerlaschen miteinander zu verschrauben und das untere Ende des Abhängerstabs als Haken auszubilden, der durch ein Loch mindestens eines der Laschenenden greift. Eine eventuell notwendig werdende Höhenverstellung kann hierbei aber nicht an der Verbindungsstelle zwischen dem Abhängerstab und dem Laschenabhänger erfolgen; deshalb ist es erforderlich, den Abhängerstab an seinem oberen Ende höhenverstellbar aufzunehmen.

Eine Höhenverstellung in vorgegebenen Stufen ist möglich, wenn anstelle des Abhängerstabs ein Lochstreifen aus Blech verwendet wird oder wenn das Laschenende mehrere wählbare Einhängelöcher aufweist. Eine stufenlose.Höheneinstellung ist hierbei nicht möglich. Auch ein nachträgliches Justieren nach einer vorläufigen Höhenfestlegung ist nur mit verhältnismäßig hohem Arbeitsaufwand möglich.

Solche Laschenabhänger sind z.B. aus dem Dokument DE-U-297 00 387 bekannt.

Aufgabe der Erfindung ist es daher, einen Laschenabhänger der eingangs genannten Gattung so auszuführen, daß die Verbindung der beiden Laschenenden und eine stufenlose Höheneinstellung in einfacher Weise ermöglicht werden. Diese Aufgabe wird erfindungsgemäß dadurch gelöst, daß aus dem einen Laschenende eine Blechschelle ausgestanzt und herausgeformt ist, die sich durch ein Fenster des anderen Laschenendes erstreckt, und daß der Abhängerstab ein Gewindestab ist, der durch die Blechschelle ragt und unterhalb der Blechschelle eine Mutter trägt.

Durch den durch die Blechschelle gesteckten Gewindestab wird in einfacher Weise eine formschlüssige Verbindung der beiden aneinanderliegenden Laschenenden erreicht, ohne daß hierfür ein gesondertes Verbindungselement erforderlich wäre. Die Höheneinstellung des Laschenabhängers erfolgt durch Verdrehen der auf dem Gewindestab aufgenommenen Mutter, auf der sich die Blechschelle abstützt. Diese Höheneinstellung kann stufenlos und feinfühlig jederzeit verändert werden. Eine unbeabsichtigte nachträgliche Änderung der Höheneinstellung ist allein durch die selbsthemmende Wirkung der Mutter auf dem Gewindestab schon gegeben.

Vorzugsweise ist die Blechschelle im Grundriß im wesentlichen U-förmig. Vorzugsweise verläuft im Laschenende oberhalb und unterhalb der Blechschelle ein horizontaler Schnitt, und die Blechschelle verbindet zwei gegenüberliegende Randstreifen des Laschenendes nach Art einer Brücke. Infolge der dabei bestehenbleibenden Verbindung der Blechschelle an beiden Enden mit dem Laschenende erhält die Blechschelle auch bei Verwendung von verhältnismäßig dünnem Blech eine hohe Stabilität, so daß sie hohe Tragkräfte aufnehmen kann.

Gemäß einer bevorzugten Ausführungsform der Erfindung ist vorgesehen, daß eines der beiden Laschenenden einen abgekanteten horizontalen Randstreifen aufweist, der ein Widerlager für eine obere Kontermutter bildet. Nachdem die Höheneinstellung durch Verdrehen der unteren Mutter vorgenommen worden ist, wird die obere Mutter gegen den horizontalen Randstreifen gekontert, so daß eine Abstützung des Laschenabhängers auch in Richtung nach oben gewährleistet ist.

Weitere vorteilhafte Ausgestaltungen des Erfindungsgedankens sind Gegenstand weiterer Unteransprüche.

Nachfolgend werden ein Ausführungsbeispiele der Erfindung näher erläutert, die in der Zeichnung dargestellt sind. Es zeigt:
Fig. 1 in räumlicher Darstellungsweise einen Laschenabhänger mit einem Abschnitt eines darin aufgenommenen Profilträgers,
Fig. 2 die zur Bildung des Laschenabhängers nach Fig. 1 vorbereitete Blechlasche in flachliegendem Zustand und
Fig. 3 die Blechlasche nach Fig. 2 in einer Seitenansicht, wobei die Enden bereits abgekantet sind, und
Fig. 4 in einer Darstellung ähnlich der Fig. 1 eine abgewandelte Ausführung der Blechlasche.

Der in Fig. 1 gezeigte Laschenabhänger 1 dient dazu, einen Profilträger 2, beim dargestellten Ausführungsbeispiel ein Kastenprofil aus Blech, von einer (nicht dargestellten) Rohdecke oder anderen Tragkonstruktion höheneinstellbar abzuhängen.

Der Laschenabhänger 1 weist eine Blechlasche 3 auf (Fig. 2 und 3), die den Profilträger 2 umgreift, wobei die beiden Laschenenden 4 und 5 aneinanderliegend miteinander verbunden sind. Wie man deutlicher aus den Fig. 2 und 3 erkennt, ist aus dem einen Laschenende 4 eine Blechschelle 6 ausgestanzt und herausgeformt. Die Blechschelle 6 ist im Grundriß im wesentlichen U-förmig. Oberhalb der Blechschelle 6 verläuft ein horizontaler Schnitt 7 im Laschenende 4. Ein unterhalb der Blechschelle 6 im Laschenende 4 verlaufender horizontaler Schnitt 8 bildet den Rand einer größeren Öffnung 9 im Laschenende 4.

Die Blechschelle 6 verbindet zwei gegenüberliegende Randstreifen 4a des Laschenendes 4 brückenartig. Wie man in Fig. 5 erkennt, sind die beiden Randstreifen 4a durch das Herausformen der Blechlasche 6 teilweise nach innen gezogen.

Im montierten Zustand (Fig. 1) ragt die Blechschelle 6 durch ein Fenster (10) des anderen Laschenendes 5. Ein mit der Rohdecke oder der Tragkonstruktion verbundener vertikaler Gewindestab 11 ragt durch die Blechschelle 6 und trägt unterhalb der Blechschelle 6 eine Mutter 12, die zur Höheneinstellung auf dem Gewindestab 11 verdreht werden kann.

Je nach der gewählten Höheneinstellung ragt das untere Ende 11a des Gewindestabs 11 durch eine Aussparung 13 in einem an das Laschenende 5 anschließenden schrägen Abschnitt 14 der Blechlasche 3.

Eines der beiden Laschenenden 4, 5, nämlich beim dargestellten Ausführungsbeispiel das mit dem Fenster 10 versehene Laschenende 5, weist einen abgekanteten horizontalen Randstreifen 15 auf, der eine den Gewindestab 11 mindestens teilweise aufnehmende Einkerbung 16 hat. Diese Einkerbung 16 bildet eine Führung für den Gewindestab 11. Der abgekantete horizontale Randstreifen 15, der in der gleichen Richtung abgekantet ist, in der sich die Blechschelle 6 erstreckt, bildet ein Widerlager für eine obere Kontermutter 17 auf dem Gewindestab 11. Nachdem die Höheneinstellung durch Verdrehen der unteren Mutter 12 vorgenommen wurde, wird die obere Kontermutter 17 gegen den ein Widerlager bildenden Randstreifen 15 geschraubt und auf diese Weise mit der Mutter 12 gekontert, so daß der Laschenabhänger 1 in seiner Höheneinstellung sicher festgelegt ist.

Durch das Kontern der Muttern 12 und 17 wird ein unbeabsichtigtes Lösen oder eine Höhenverstellung des Laschenabhängers verhindert.

Die Blechlasche 3 weist zwei randparallele Verstärkungssicken 23 auf, die bei dem dargestellten Ausführungsbeispiel nur im Bereich der unteren Seitenkanten 24 unterbrochen sind, um beim Zusammenfalten der Blechlasche 3 eine genaue Anpassung an die vorgegebene Breite des Profilträgers 2 zu ermöglichen. Durch die randparallelen Verstärkungssicken 23 wird auch bei Verwendung von verhältnismäßig dünnem Blech eine Laschenabhängung hoher Steifigkeit und Tragfähigkeit erreicht.

Aus den beiden beiderseits des Profilträgers 2 angeordneten vertikalen Abschnitten 18 der Blechlasche 3 sind jeweils durch einen im wesentlich U-förmigen Einschnitt 19 und einen horizontalen Schnitt 20 Haltezungen 21 ausgestanzt, die in der rechts in Fig. 1 dargestellten Weise nach innen faltbar sind, um den aufgenommenen Profilträger 2 in der Blechlasche 3 zu halten. Dadurch können auch Profilträger 2 sicher aufgenommen werden, deren Höhe geringer ist als die lichte Öffnung der Blechlasche 3. Eine andere Möglichkeit der Sicherung der Profilträger 2 ist durch seitlich eingeschraubte Sicherungsschrauben 22 gegeben, durch die die vertikalen Abschnitte 18 seitlich am Profilträger 2 angeschraubt werden. Diese Verschraubung ist auch bei einer Schrägverlegung der Tragkonstruktion notwendig.

Das in Fig. 4 gezeigte Ausführungsbeispiel einer Blechlasche 3' unterscheidet sich von der in den Fig. 1-3 gezeigten Blechlasche 3 im wesentlichen dadurch, daß die Längsachse 11b des (dort nicht dargestellten) Gewindestabs 11 in oder zumindest angenähert in der Verbindungsebene 23 der beiden Laschenenden 4', 5' liegt. Die Abhängung der Blechlasche 3' erfolgt somit zentrisch. Beide Laschenenden 4', 5' weisen oberhalb und unterhalb der aus dem Laschenende 4' herausgeformten Blechschelle 6 bzw. des aus dem anderen Laschenende 5' hierfür ausgesparten Fensters 10 in entgegengesetzter Richtung zur Blechschelle 6 gerichtete Auswölbungen 24 bzw. 25 auf. Dies Auswölbungen 24, 25 haben angenähert die Form von Halbzylinderschalen, die konzentrisch auf der der Blechschelle 6 entgegengesetztenseite am Gewindestab 11 anliegen.

Unmittelbar unter der Blechschelle 6 ist an beiden Laschenenden 4', 5' jeweils eine die (nicht dargestellte) Mutter 12 aufnehmende Aussparung 26 vorgesehen. Die auf dem Gewindestab 11 unter der Blechschelle 6 angeordnete Mutter 12 ragt somit nach beiden Seiten aus den Laschenenden 4' und 5' heraus.

## Patentansprüche

1. Laschenabhänger (1) zum Abhängen von Profilträgern (2), bestehend aus einer den Profilträger (2) umgreifenden Blechlasche (3), deren Laschenenden (4,5;4',5') miteinander verbunden sind, und einem mit den Laschenenden (4,5;4',5') verbundenen Abhängerstab (11), **dadurch gekennzeichnet, daß** aus dem einen Laschenende (4,4') eine Blechschelle (6) ausgestanzt und herausgeformt ist, die sich durch ein Fenster (10) des anderen Laschenendes (5,5') erstreckt, und daß der Abhängerstab ein Gewindestab (11) ist, der durch die Blechschelle (6) ragt und unterhalb der Blechschelle (6) eine Mutter (12) trägt.

2. Laschenabhänger nach Anspruch 1, **dadurch gekennzeichnet, daß** die Blechschelle (6) im Grundriß im wesentlichen U-förmig ist.

3. Laschenabhänger nach Anspruch 2, **dadurch gekennzeichnet, daß** im Laschenende (4,4') oberhalb und unterhalb der Blechschelle (6) ein horizontaler Schnitt (7 bzw. 8) verläuft und daß die Blechschelle (6) ein horizontaler Schnitt (7 bzw. 8) verläuft und daß die Blechschelle (6) zwei gegenüberliegende Randstreifen (4a) des Laschenendes (4,4') brückenartig verbindet.

4. Laschenende nach Anspruch 1, **dadurch gekennzeichnet, daß** eines der beiden Laschenenden (4 bzw. 5) einen abgekanteten horizontalen Randstreifen (15) aufweist, der ein Widerlager für eine obere Kontermutter (17) bildet.

5. Laschenabhänger nach Anspruch 4, **dadurch gekennzeichnet, daß** der Randstreifen (15) in der gleichen Richtung abgekantet ist, in der sich die Blechschelle (6) erstreckt.

6. Laschenabhänger nach Anspruch 5, **dadurch gekennzeichnet, daß** der Randstreifen (15) eine den Gewindestab (11) mindestens teilweise aufnehmende Einkerbung (16) aufweist.

7. Laschenabhänger nach Anspruch 1, **dadurch gekennzeichnet, daß** aus den beiden beiderseitig des Profilträgers (2) angeordneten vertikalen Abschnitten (18) der Blechlasche (3) nach innen faltbare Haltezungen (21) ausgestanzt sind.

8. Laschenabhänger nach Anspruch 1, **dadurch gekennzeichnet, daß** die Blechlasche (3) zwei randparallele Verstärkungssicken (23) aufweist.

9. Laschenabhänger nach Anspruch 1, **dadurch gekennzeichnet, daß** das untere Ende (11a) des Gewindestabes (11) durch eine Aussparung (13) in einem an das Laschenende (5) anschließenden schrägen Abschnitt (14) der Blechlasche (3) ragt.

10. Laschenabhänger nach Anspruch 1, **dadurch gekennzeichnet, daß** die Längsachse (11b) des Gewindestabs (11) angenähert in der Verbindungsebene (23) der beiden Laschenenden (4', 5') liegt und beide Laschenenden (4', 5') oberhalb und unterhalb der Blechschelle (6) bzw. des Fensters (10) entgegengesetzt zur Blechschelle (6) gerichtete Auswölbungen (24, 25) aufweisen.

11. Laschenabhänger nach einem der Ansprüche 1-10, **dadurch gekennzeichnet, daß** unmittelbar unter der Blechschelle (6) an beiden Laschenenden (4', 5') eine die Mutter (12) aufnehmende Aussparung (26) vorgesehen ist.

## Claims

1. Bracket-type hanger (1) for suspending profile supports (2), comprising a sheet-metal bracket (3), which engages around the profile support (2) and of which the bracket ends (4, 5; 4', 5') are connected to one another, and a hanger bar (11), which is connected to the bracket ends (4, 5; 4', 5'), **characterized in that** a sheet-metal clamp (6) is formed by punching from one bracket end (4, 4'), and extends through a window (10) of the other bracket end (5, 5'), and **in that** the hanger bar is a threaded bar (11) which projects through the sheet-metal clamp (6) and bears a nut (12) beneath the sheet-metal clamp (6).

2. Bracket-type hanger according to Claim 1, **characterized in that** the sheet-metal clamp (6) is essentially U-shaped in plan view.

3. Bracket-type hanger according to Claim 2, **characterized in that** the bracket end (4, 4') contains a horizontal cut (7, 8) respectively above and beneath the sheet-metal clamp (6), and **in that** the sheet-metal clamp (6) connects two mutually opposite edge strips (4a) of the bracket end (4, 4') in a bridge-like manner.

4. Bracket-type hanger according to Claim 1, **characterized in that** one of the two bracket ends (4 and 5) has an angled horizontal edge strip (15), which forms an abutment for a top lock nut (17).

5. Bracket-type hanger according to Claim 4, **characterized in that** the edge strip (15) is angled in the same direction as the sheet-metal clamp (6) extends.

6. Bracket-type hanger according to Claim 5, **characterized in that** the edge strip (15) has a notch (16) which accommodates the threaded bar (11) at least in part.

7. Bracket-type hanger according to Claim 1, **characterized in that** inwardly foldable retaining tongues (21) are punched out of the two vertical sections (18) of the sheet-metal bracket (3), said vertical sections being arranged on both sides of the profile support (2).

8. Bracket-type hanger according to Claim 1, **characterized in that** the sheet-metal bracket (3) has two edge-parallel reinforcing beads (23).

9. Bracket-type hanger according to Claim 1, **characterized in that** the bottom end (11a) of the threaded bar (11) projects through a cutout (13) in an oblique section (14) of the sheet-metal bracket (3), said oblique section adjoining the bracket end (5).

10. Bracket-type hanger according to Claim 1, **characterized in that** the longitudinal axis (11b) of the threaded bar (11) is located more or less in the connecting plane (23) of the two bracket ends (4', 5'), and the two bracket ends (4', 5') have convexities (24, 25), in the opposite direction to the sheet-metal clamp (6), above and beneath the sheet-metal clamp (6) and/or the window (10).

11. Bracket-type hanger according to one of Claims 1-10, **characterized in that** a cutout (26) which accommodates the nut (12) is provided at the two bracket ends (4', 5'), directly beneath the sheet-metal clamp (6).

## Revendications

1. Bride de suspension (1) pour la suspension de poutres profilées (2), se composant d'une bride de tôle (3) entourant la poutre profilée (2), dont les extrémités de la bride (4, 5; 4', 5') sont assemblées l'une à l'autre, et d'une barre de suspension (11) assemblée aux extrémités de la bride (4, 5; 4', 5'), **caractérisée en ce que** dans une première extrémité de bride (4, 4') est estampé et façonné un étrier de bride (6), qui s'étend à travers une fenêtre (10) de l'autre extrémité de bride (5, 5'), et **en ce que** la barre de suspension est une barre filetée (11), qui passe à travers l'étrier de bride (6) et porte un écrou (12) en dessous de l'étrier de bride (6).

2. Bride de suspension suivant la revendication 1, **caractérisée en ce que** l'étrier de bride (6) vu en plan a sensiblement une forme en U.

3. Bride de suspension suivant la revendication 2, **caractérisée en ce qu'**une découpe horizontale (7, respectivement 8) est située dans l'extrémité de bride (4, 4') au-dessus et en dessous de l'étrier de bride (6) et **en ce que** l'étrier de bride (6) relie à la façon d'un pont deux bandes latérales opposées (4a) de l'extrémité de bride (4, 4').

4. Bride de suspension suivant la revendication 1, **caractérisée en ce qu'**une des deux extrémités de bride (4, respectivement 5) présente une bande latérale horizontale repliée (15), qui forme un appui pour un contre-écrou supérieur (17).

5. Bride de suspension suivant la revendication 4, **caractérisée en ce que** la bande latérale (15) est repliée dans le même sens que celui dans lequel l'étrier de bride (6) s'étend.

6. Bride de suspension suivant la revendication 5, **caractérisée en ce que** la bande latérale (15) présente une encoche (16) recevant au moins en partie la barre filetée (11).

7. Bride de suspension suivant la revendication 1, **caractérisée en ce que** des languettes de blocage (21) repliables vers l'intérieur sont estampées dans les deux parties verticales (18) de la bride de tôle (3) disposées de part et d'autre de la poutre profilée (2).

8. Bride de suspension suivant la revendication 1, **caractérisée en ce que** la bride de tôle (3) présente deux moulures de renforcement (23) parallèles aux bords.

9. Bride de suspension suivant la revendication 1, **caractérisée en ce que** l'extrémité inférieure (11a) de la barre filetée (11) passe à travers une découpe (13) dans une partie oblique (14) de la bride de tôle (3) se raccordant à l'extrémité de bride (5).

10. Bride de suspension suivant la revendication 1, **caractérisée en ce que** l'axe longitudinal (11b) de la barre filetée (11) est situé approximativement dans le plan d'assemblage (23) des deux extrémités de bride (4', 5') et que les deux extrémités de bride (4', 5') présentent au-dessus et en dessous de l'étrier de bride (6), respectivement de la fenêtre (10), des renflements (24, 25) orientés à l'opposé de l'étrier de bride (6).

11. Bride de suspension suivant l'une quelconque des revendications 1 à 10, **caractérisée en ce qu'**il est prévu dans les deux extrémités de bride (4', 5'), immédiatement en dessous de l'étrier de bride (6), une découpe (26) recevant l'écrou (12).
